# EUROPÄISCHE PATENTSCHRIFT

(11) **EP 3 318 147 B1**
(45) Veröffentlichungstag und Bekanntmachung des Hinweises auf die Patenterteilung: **14.08.2019**
(21) Anmeldenummer: 16197329.2
(22) Anmeldetag: 04.11.2016
(51) Int. Cl.: A43B 7/08, A43B 13/20

(54) **SCHUH MIT EINER SOHLENKONSTRUKTION UND EINER LUFTPUMPVORRICHTUNG ZUM EINBLASEN VON LUFT IN EINEN SCHUHINNENRAUM**
SHOE WITH A SOLE CONSTRUCTION AND AN AIR PUMP APPARATUS FOR BLOWING AIR INTO THE INSIDE OF A SHOE
CHAUSSURE COMPRENANT UNE STRUCTURE DE SEMELLE ET UN DISPOSITIF DE POMPE À AIR DESTINÉ À INJECTER DE L'AIR DANS L'ESPACE INTÉRIEUR DE LA CHAUSSURE

(43) Veröffentlichungstag der Anmeldung: 09.05.2018
(73) Patentinhaber: ATMOS airwalk ag, 8152 Glattbrugg (CH)
(72) Erfinder: MÖHLMANN, Wilhelm, 8005 Zürich (CH); SCHMIDT, Jens, 66957 Obersimten (DE)
(74) Vertreter: Zenz Patentanwälte Partnerschaft mbB

(56) Entgegenhaltungen:
- US-A- 5 860 225
- US-A1- 2014 075 777
- US-B1- 6 247 248

## Beschreibung

Die Erfindung betrifft einen Schuh mit einer Sohlenkonstruktion, deren Oberseite einem Schuhinnenraum zugewandt ist, und mit einer Luftpumpvorrichtung zum Einblasen von Luft in den Schuhinnenraum, wobei die Luftpumpvorrichtung einen in einem Hohlraum in einem Fersenbereich der Sohlenkonstruktion ausgebildeten Balg, einen mit dem Balg verbundenen Ansaugkanal zum Transportieren von Luft von einer Ansaugöffnung in den Balg und eine mit dem Balg verbundene Luftzuführeinrichtung zum Weiterleiten von Luft aus dem Balg in den Schuhinnenraum des Schuhs aufweist.

Ein solcher Schuh ist beispielsweise aus den Druckschriften EP 2 218 348 A1 und WO 2012/126489 A1, frühere Ausführungsformen von Schuhen mit Luftpumpvorrichtungen aus der US 6,247,248 B1 und der US 5,860,225 A bekannt. Bei den bekannten Schuhen der eingangs genannten Art kann die Sohlenkonstruktion im Fersenbereich einen Mehrschichtaufbau haben, wobei eine Zwischenschicht, welche den Hohlraum enthält, aus einem Material (beispielsweise weicher Polyurethanschaum) besteht, das elastischer oder kompressibler als das Material der Laufsohle sein soll. Die Laufsohle soll beispielsweise aus abriebfestem Gummi bestehen. Die Luftpumpvorrichtung ist dazu ausgebildet, in Reaktion auf eine Gehbewegung eines Nutzers abwechselnd bei Entlastung (Abheben des Schuhs vom Boden) Luft über den Luftansaugkanal von außerhalb des Schuhs einzusaugen und bei Belastung (beim Auftreten und der Belastung durch das Gewicht des Nutzers) Luft über Kanäle in den Schuhinnenraum zu blasen. In dem Luftansaugkanal ist ein erstes Ventil angeordnet, das derart ausgebildet ist, dass es Luft lediglich in Richtung von außerhalb der Sohlenkonstruktion in die Luftpumpvorrichtung hinein durchlässt. In der Luftzuführeinrichtung ist ein zweites Ventil angeordnet ist, dass derart ausgebildet, dass es Luft lediglich in Richtung von der Luftpumpvorrichtung zu den Kanälen durchlässt. Der Pumpeffekt könne noch dadurch unterstützt werden, dass die Laufsohle an der äußeren Lauffläche in dem Bereich der Luftpumpvorrichtung einen erhobenen Bereich aufweist, der bei Belastung durch den Fuß des Nutzers in Richtung des oberen Sohlenteils gedrückt wird.

In der EP 2 218 348 A1 wird unter anderem noch angeregt, die Zwischensohle zwischen einer harten Laufsohle und einer weiteren Sohle anzuordnen, wobei die Zwischensohle aus einem Material gefertigt sein soll, das kompressibler (elastischer/weicher) als dasjenige der Laufsohle und als dasjenige der weiteren Sohle ist.

Wesentlich zum Erzielen einer guten Belüftung des Schuhinnenraums, das heißt eines hohen Luftdurchsatzes, ist es, dass während des Laufens bei jedem Schritt einerseits eine ausreichend große Luftmenge von außen in den Balg hineingesaugt und andererseits danach aus dem Balg in den Schuhinnenraum eingeblasen wird. Um bei jedem Schritt beim Belasten eine möglichst große Luftmenge in den Schuhinnenraum einzublasen, muss nicht nur das Volumen des Balgs maximiert werden; es muss auch dafür gesorgt werden, dass der Balg beim Belasten nahezu vollständig oder zumindest zum größten Teil komprimiert wird, so dass die enthaltene Luft herausgedrückt wird. Eine vollständige oder weitgehende Kompression kann man dadurch erreichen, dass die den Hohlraum umgebende Sohlenkonstruktion sehr nachgiebig oder weich ist, so dass sie durch das Einwirken des Körpergewichts vollständig komprimiert wird. Allerdings muss sich der Balg danach und vor dem nächsten Auftreten (im nächsten Schritt) auch wieder möglichst vollständig ausdehnen und mit Luft füllen. Ein solches Rückstellen erreicht man mit einem möglichst elastisch harten Sohlenmaterial, das den Hohlraum umgibt. Dies ist jedoch eine der vorgenannten Anforderung nach einem weichen Material entgegenstehende Forderung.

Ausgehend von diesen Erwägungen ist es eine Aufgabe der Erfindung, einen eine Sohlenkonstruktion und eine Luftpumpvorrichtung aufweisenden Schuh zu schaffen, der einen möglichst hohen Luftdurchsatz bei jedem Schritt einer Geh- oder Laufbewegung ermöglicht.

Diese Aufgabe wird erfindungsgemäß durch einen Schuh mit den Merkmalen des Anspruchs 1 gelöst. Bevorzugte Ausführungsformen der Erfindung sind in den abhängigen Ansprüchen offenbart.

Der erfindungsgemäße Schuh weist eine mit seiner Oberseite einem Schuhinnenraum zugewandte Sohlenkonstruktion und eine Luftpumpvorrichtung zum Einblasen von Luft in den Schuhinnenraum auf. Die Luftpumpvorrichtung weist einen in einem Hohlraum in einem Fersenbereich der Sohlenkonstruktion ausgebildeten Balg, einen mit dem Balg verbundenen Ansaugkanal zum Transportieren von Luft von einer Ansaugöffnung in den Balg und eine mit dem Balg verbundene Luftzuführeinrichtung zum Weiterleiten von Luft aus dem Balg in den Schuhinnenraum auf. Der Ansaugkanal und/oder die Luftzuführeinrichtung können bei einigen Ausführungsformen mehrere parallel wirkende Leitungen (z.B. Röhren, Schläuchen) aufweisen. Andererseits können der Ansaugkanal und die Luftzuführeinrichtung bei einigen Ausführungsformen einen gemeinsamen Leitungsabschnitt umfassen, der in den Hohlraum mündet. Vorzugsweise umfassen der Ansaugkanal und die Luftzuführeinrichtung Ventile, die für die gewünschte Richtung des Lufttransports sorgen. Unter einem "Balg" soll hier funktionell eine Vorrichtung verstanden werden, die ein Luftvolumen allseitig umschließt (mit Ausnahme der Öffnungen zum Ansaugkanal und zur Luftzuführeinrichtung) und die durch die Öffnungen Luft beim Komprimieren des Balgs ausstößt und beim Expandieren ansaugt. Der Balg kann beispielsweise allein durch die Wandungen des Hohlraums oder durch eine in den Hohlraum eingebrachte Blase (z.B. aus einem weichen, elastischen Kunststoff) gebildet sein, die den Hohlraum vorzugsweise vollständig ausfüllt. Die Sohlenkonstruktion hat zumindest in dem Fersenbereich einen Mehrschichtaufbau. Der Mehrschichtaufbau umfasst wenigstens eine Deckschicht, die (zumindest) eine über dem Hohlraum angeordnete Schicht aus einem biegesteifen Material umfasst, wenigstens eine den Hohlraum enthaltende Zwischenschicht aus einem kompressiblen Material und wenigstens eine unter dem Hohlraum angeordnete Laufsohlenschicht. Zwischenschicht und Laufsohlenschicht sind vorzugsweise aus unterschiedlichen Materialien hergestellt (die jeweils an die unterschiedlichen Funktionen angepasst sind), können aber bei einer Ausführungsform auch aus demselben Material und dabei sogar einstückig hergestellt sein. Die Deckschicht kann beispielsweise allein aus der Schicht aus dem biegesteifen Material bestehen; sie kann aber auch mehrschichtig ausgebildet sein, wobei die Schicht aus dem biegesteifen Material eine unterste, oberste oder eingebettete Schicht darstellen kann. Bei einigen Ausführungsformen kann auch die Schicht aus dem biegesteifen Material selbst mehrschichtig ausgebildet sein. Bei weiteren Ausführungsformen kann die Schicht aus dem biegesteifen Material beispielsweise zugleich eine Brandsohle bilden, die - obgleich sie üblicherweise schuhtechnisch Teil des Schaftes ist - hier funktionell als Teil der Sohlenkonstruktion angesehen werden soll. Bei anderen Ausführungsformen kann die Brandsohle auch zusätzlich über der Schicht aus dem biegesteifen Material angeordnet sein. Die Schicht aus dem biegesteifen Material bildet eine den Hohlraum überdeckende biegesteife Platte. "Überdecken" meint hier, dass sich die biegesteife Platte horizontal bis zu den Rändern des Hohlraums und vorzugsweise über diese hinaus erstreckt. Der Hohlraum erstreckt sich horizontal über einen überwiegenden Teil der Fläche des Fersenbereichs, so dass zwischen den seitlichen und fersenseitigen Außenrändern der Sohlenkonstruktion und dem Hohlraum ein Steg aus dem kompressiblen Material bzw. den kompressiblen Materialien der wenigstens einen Zwischenschicht verbleibt. Vorzugsweise erstreckt sich die den Hohlraum überdeckende biegesteife Platte horizontal über den Rand des Hohlraums hinaus auch über den überwiegenden Teil des Stegs. Der Steg erstreckt sich vertikal über die Höhe des Hohlraums und die mittlere Stegbreite beträgt höchstens 20 % der quer zur Laufrichtung gemessenen Maximalbreite des Fersenbereichs. Der Hohlraum weist eine durchschnittliche Höhe von mindestens 4 mm auf, wobei der Hohlraum bei Schuhen mit Schuhgrößen ab etwa 25 cm Länge vorzugsweise eine durchschnittliche Höhe von mindestens 6 mm aufweist. Das kompressible Material weist zumindest im Bereich des Stegs eine durchschnittliche Härte zwischen 30 und 55 Shore-A auf. Besteht beispielsweise der Steg aus mehreren unterschiedlichen Materialien, bedeutet "durchschnittliche Härte" eine über das Stegvolumen gemittelte Härte. Beispielsweise könnte der Steg in einem dem Hohlraum nahen Bereich härter sein als in einem weiter außen liegenden Bereich oder umgekehrt. Bei Ausführungsformen, bei denen der Balg eine in den Hohlraum eingelassene, insbesondere den Hohlraum ausfüllende Blase aus einem elastischen Kunststoffmaterial umfasst, soll das dem Steg benachbarte Kunststoffmaterial der Wandung der Blase in die Bestimmung der "durchschnittliche Härte" des Stegs einbezogen sein. Besteht beispielsweise die Wandung der Blase aus einem im Vergleich zum übrigen Stegmaterial steiferen, elastisch härteren Material, so führt dies zu einer höheren "durchschnittlichen Härte" des kompressiblen Materials des Stegs.

Insbesondere die Kombination eines großen Hohlraums für den Balg (aufgrund der Mindesthöhe und der geringen Stegbreiten) mit der Überdeckung durch eine biegesteife Platte und der Materialwahl für die die Stege formende Zwischenschicht hinsichtlich ihrer Shore-A-Härte führen zu dem gewünschten hohen Luftdurchsatz (von mehr als 5 ml) bei jedem Schritt einer Geh- oder Laufbewegung. Das Überdecken des im Hohlraum ausgebildeten Balgs durch die biegesteife Platte sorgt dafür, dass der Balg über seine gesamte horizontale Ausbreitung, d.h. einschließlich seiner Randbereiche, komprimiert wird, so dass sein Pumpvolumen besser ausgenutzt wird.

Bei einer bevorzugten Ausführungsform des Schuhs weist das kompressible Material eine Härte zwischen 45 und 55 Shore-A auf. Dies erlaubt eine optimale Kompressibilität bei Stegbreiten im Bereich von 10 - 20 % der quer zur Laufrichtung gemessenen Maximalbreite des Fersenbereichs.

Eine vorteilhafte Weiterbildung der Erfindung ist dadurch gekennzeichnet, dass das kompressible Material ein viskoelastisches Material, insbesondere ein Kunststoff, ist, das bei einer sich an eine Kompression sprunghaft anschließenden vollständigen Entlastung (wie sie insbesondere beim Abheben des Schuhs vom Boden während des Laufens auftritt) innerhalb einer Zeitdauer von 0,3 s eine Rückstellung von mindestens 80 %, vorzugsweise mindestens 90 % zeigt. Diese trägt der Tatsache Rechnung, dass die üblichen elastischen Kunststoffe kein rein federelastisches Verhalten, sondern ein viskoelastisches Verhalten zeigen, so dass eine vollständige Entlastung des Schuhs im Fersenbereich nicht zu einer sofortigen (oder sprunghaften) und vollständigen Rückstellbewegung, sondern zu einem langsameren und nach einer bestimmten Zeitdauer noch nicht vollständigen Rückstellen führt. Vorzugsweise ist das kompressible Material ein viskoelastisches Material, das eine zwar zeitabhängige, aber weitgehend reversible Verformung zeigt (und somit vorzugsweise dem Modell eines Kelvin-Körpers entspricht oder nahekommt). Dies sichert eine langanhaltende Pumpwirkung mit hohem Durchsatz.

Eine bevorzugte Weiterbildung der Erfindung ist dadurch gekennzeichnet, dass der Steg an seiner Oberseite eine breite Auflagefläche für die wenigstens eine Deckschicht aufweist und die Stegbreite sich ausgehend von der breiten Auflagefläche nach unten verringert, wobei die an den Hohlraum angrenzende Innenfläche des Stegs nach außen zurücktritt. Dies hat zwei Vorteile: Einerseits erlaubt die breite Auflagefläche eine bessere, zuverlässigere Befestigung der Deckschicht, wobei die Auflagefläche beispielsweise als Fläche für eine Verklebung dient; andererseits sorgt das Zurücktreten der Steg-Innenwandung nach außen für ein maximales Hohlraumvolumen. Vorzugsweise ist ein Schuh gemäß dieser Weiterbildung dadurch gekennzeichnet, dass die Breite der Auflagefläche im Bereich zwischen 9 mm und 18 mm liegt, wobei bei kleineren Schuhgrößen ein geringerer Wert und bei größeren Schuhgrößen ein größerer Wert bevorzugt wird.

Ausgehend von dieser Weiterbildung ist es bevorzugt, dass sich die Stegbreite ausgehend von der breiten Auflagefläche nach unten zunächst stärker und dann mit größerem Abstand von der Auflagefläche weniger verringert, so dass eine nach außen bogenförmig zurücktretende Innenfläche entsteht. Vorzugsweise verringert sich die Stegbreite ausgehend von der breiten Auflagefläche nach unten in einem oberen Teilbereich und erhöht sie sich dann in einem unteren Teilbereich wieder, wobei der obere und der untere Teilbereich jeweils 20 - 50 % der Höhe des Hohlraums einnehmen. Es hat sich gezeigt, dass dieses konkave Zurücktreten der Steg-Innenwandung bei der Kompression beim Auftreten eine Soll-Deformationsstelle und somit ein gezielter einstellbares Deformationsverhalten der Stege und eine bessere (weitestgehende) Kompression des Balgs bewirkt.

Bei einer bevorzugten Ausführungsform des erfindungsgemäßen Schuhs weist die biegesteife Platte eine Biegesteifigkeit auf, bei der eine mittig einwirkende Kraft von 1000 N bei Auflage der biegesteifen Platte an ihren Rändern (ohne Randeinspannung) eine Durchbiegung von höchstens 10 % der Breite der Platte bewirkt. Diese Begrenzung der maximalen Durchbiegung führt ebenfalls zu einer möglichst vollständigen Kompression des von der biegesteifen Platte überdeckten Balgs und vermeidet eine unerwünschte Beanspruchung des Deckschichtaufbaus, insbesondere eine Faltenbildung durch übermäßiges Einsinken der Ferse im Belastungsfall.

Bei einer bevorzugten Ausführungsform des erfindungsgemäßen Schuhs wölben sich die unter dem Hohlraum angeordnete Laufsohlenschicht und gegebenenfalls die zwischen dem Hohlraum und der Laufsohlenschicht angeordneten Teile (z.B. Schichten) der Zwischenschicht nach unten vor, so dass der Hohlraum nach unten erweitert ist. Diese Vorwölbung liegt vorzugsweise bei etwa 2 - 4 mm, bei Schuhgrößen ab 25 cm Länge vorzugsweise bei etwa 3 - 6 mm. Bei Sportschuhen kann sich der Bereich etwa 8 mm vorwölben. Auch diese vorteilhafte Maßnahme trägt zur Erhöhung des Pumpvolumens bei.

Vorzugsweise ist der erfindungsgemäße Schuh dadurch gekennzeichnet, dass der mit dem Balg verbundene Ansaugkanal zum Transportieren von Luft von einer Ansaugöffnung in den Balg eine Mindestquerschnittsfläche von 3 mm², für Schuhgrößen ab etwa 25 cm Länge eine Mindestquerschnittsfläche von 4 mm², aufweist. Dieser Mindestquerschnitt sichert einen geringeren Strömungswiderstand beim Ansaugen der Luft und trägt damit zu einer schnelleren und somit (vor dem Hintergrund einer durch die Schrittdauer begrenzten Rückstellzeit) weitgehenden Rückstellung bei der Expansion des Balgs nach Entlastung des Fersenbereichs bei. Hierbei ist vorzugsweise die Ansaugöffnung mit einem Schmutzabweisgitter (z.B. Kunststoffgitter oder -netz) überspannt und weist sie eine gegenüber der Mindestquerschnittsfläche des Ansaugkanals vergrößerte Mindestfläche auf, um dadurch die durch das Schmutzabweisgitter verursachte Erhöhung des Strömungswiderstand zu kompensieren.

Bei einer Ausführungsform umfasst die Deckschicht über der Schicht aus dem biegesteifen Material eine eine Polsterschicht aus einem weicheren Material und/oder eine oberseitig an die Form der Ferse (Form des Fußbetts) angepasste Schicht aufweisende Decksohle. Dies erhöht den Tragekomfort, weil die Ferse nicht unmittelbar auf der biegesteifen Platte aufliegt.

Bei einer bevorzugten Ausführungsform umfasst der in dem Hohlraum der Sohlenkonstruktion ausgebildete Balg eine in dem Hohlraum eingelassene Blase aus einem elastischen Kunststoffmaterial, wobei der Ansaugkanal wenigstens einen in die Blase mündenden ersten Kunststoffschlauch und die Luftzuführeinrichtung wenigstens einen mit der Blase verbundenen zweiten Kunststoffschlauch umfasst. Diese Ausgestaltung gestattet eine Vorfertigung der wesentlichen Teile der Luftpumpvorrichtung und deren anschließendes Einbringen in die Sohlenkonstruktion. Außerdem vereinfacht dies die Herstellung des Balgs. Die Auswahl des elastischen Kunststoffmaterials und der Wandungsdicke der Blase ermöglichen eine Konstruktion, die zu einer schnelleren Expansion des Balgs nach Entlastung des Fersenbereichs führt. Vorzugsweise sind die Blase, der wenigstens eine erste Kunststoffschlauch und der wenigstens eine zweite Kunststoffschlauch einstückig aus dem elastischen Kunststoffmaterial hergestellt und in den Hohlraum der wenigstens einen Zwischenschicht (aus dem kompressiblen Material) eingelassen. Dies führt zu einer weiteren Vereinfachung der Herstellung der Sohlenkonstruktion.

Bei einer bevorzugten Weiterbildung des erfindungsgemäßen Schuhs sind in der Blase gerade und/oder gebogene Biegestäbe angeordnet, die an der an die Oberseite des Hohlraums angrenzenden Wandung der Blase und an der an die Bodenseite des Hohlraums angrenzenden Wandung der Blase derart befestigt sind, dass sie gegenüber der Horizontalen geneigt sind, wobei die Biegestäbe beim Zusammendrücken der Blase elastisch deformiert werden. Dadurch kann eine schnellere und vollständigere Rückstellung zur Expansion des Balgs nach Entlastung des Fersenbereichs erreicht werden.

Vorteilhafte und/oder bevorzugte Weiterbildungen der Erfindung sind in den Unteransprüchen gekennzeichnet.

Im Folgenden wird die Erfindung anhand von in den Zeichnungen dargestellten bevorzugten Ausführungsbeispielen näher erläutert. In den Zeichnungen zeigen:
Fig. 1 eine schematische Seitenansicht eines erfindungsgemäßen Schuhs mit Sohlenkonstruktion und Luftpumpvorrichtung;
Fig. 2 eine schematische Schnittansicht durch den Fersenbereich des Schuhs entlang der Ebene A-A gemäß Figur 1;
Fig. 3 eine schematische Schnittansicht durch den Fersenbereich bei einem alternativen Ausführungsbeispiel; und
Fig. 4 eine schematische Schnittansicht in Schuhlängsrichtung durch eine Blase bei einem Ausführungsbeispiel, das Biegestäbe innerhalb der Blase enthält.

Figur 1 zeigt eine schematische Seitenansicht eines erfindungsgemäßen Schuhs 1. Der Schuh 1 besteht aus einem Schaft 2 und einer Sohlenkonstruktion 3, deren Oberseite 4 dem Innenraum des Schuhs 1 zugewandt ist. Im Rahmen der Beschreibung der vorliegenden Erfindung sollen sämtliche Schuhbestandteile, die sich zwischen dem Innenraum des Schuhs 1 und der den Boden kontaktierenden Unterseite einer Laufsohle befinden, als Bestandteil der Sohlenkonstruktion angesehen werden. Diese Klarstellung ist hier deshalb erforderlich, weil Teile dieser Sohlenkonstruktion, insbesondere die Brandsohle, herstellungstechnisch als Teil des Schaftes angesehen werden können. Die Sohlenkonstruktion 3 wird teilweise auch als Boden des Schuhs bezeichnet. Bei dem erfindungsgemäßen Schuh 1 gemäß Figur 1 umfasst die Sohlenkonstruktion 3 (von unten nach oben) eine Laufsohlenschicht 5, eine Zwischenschicht 6 und eine Deckschicht 7. Jede dieser Schichten kann wiederum aus mehreren Bestandteilen, insbesondere mehreren Schichten, bestehen. Bei einer nicht in Figur 1 dargestellten Ausführungsform können die Laufsohlenschicht 5 und die Zwischenschicht 6 aus demselben Material ausgebildet und sogar einstückig hergestellt sein. Vorzugsweise jedoch bestehen die Laufsohlenschicht 5 und die Zwischenschicht 6 aus unterschiedlichen Materialien, wobei das jeweilige Material an die Funktion der Schichten angepasst ist.

Der erfindungsgemäße Schuh weist eine Luftpumpvorrichtung zum Einblasen von Luft in den Schuhinnenraum auf. Die in den Schuhinnenraum eingeblasene Luft wird zuvor vorzugsweise an einer Öffnung an der Außenseite des Schuhs angesaugt, so dass dem Schuhinnenraum Frischluft zugeführt werden kann. Bei einer weniger bevorzugten alternativen Ausführungsform kann die in den Schuhinnenraum eingeblasene Luft auch an einem Ort innerhalb des Schuhinnenraums angesaugt werden, der sich näher am Einstieg (das heißt, an der oberen Öffnung des Schuhinnenraums) befindet als die Öffnungen, durch die die Luft in den Schuhinnenraum eingeblasen wird. Die Luftpumpvorrichtung weist einen in einem Hohlraum in einem Fersenbereich der Sohlenkonstruktion ausgebildeten Balg, einen mit dem Balg verbundenen Ansaugkanal zum Transportieren von Luft von der Ansaugöffnung in den Balg und eine mit dem Balg verbundene Luftzuführeinrichtung zum Weiterleiten von Luft aus dem Balg in den Schuhinnenraum auf.

Bei dem in Figur 1 dargestellten Ausführungsbeispiel umfasst der Ansaugkanal 11 eine röhrenförmige Leitung, die in den Hohlraum 10 mündet und aus der Zwischenschicht 6 heraus im Hackenbereich entlang des Schaftes 2 derart nach oben geführt ist, dass sich die Ansaugöffnung 12 oberhalb der Sohlenkonstruktion 3 befindet. Je höher die Ansaugöffnung 12 positioniert ist, desto geringer ist die Gefahr, dass vom Untergrund aufgewirbelter Staub und Feuchtigkeit von der Luftpumpvorrichtung mit der Luft angesaugt wird. Bei dem in Figur 1 schematisch dargestellten bevorzugten Ausführungsbeispiel ist der Ansaugkanal 11 zum überwiegenden Teil in einem mit der Sohlenkonstruktion 3 verbundenen Kunststoffbauteil untergebracht, welches entweder rückseitig auf dem Schaft 2 befestigt ist. Bei alternativen Ausführungsbeispielen kann das Kunststoffbauteil auch innerhalb des Schafts 2 zwischen einem Außenschaft und einem Innenschaft (Futter) geführt sein. In dem zuletzt genannten Fall kann sich die Ansaugöffnung 12 auch am oberen Rand des Schaftes, also am Einstieg befinden. Bei anderen Ausführungsformen kann der Ansaugkanal 11 auch in einer seitlich am Schuh angeordneten Luftzuführvorrichtung ausgebildet sein, wie sie beispielsweise in der EP 2 772 151 A1 beschrieben ist. Der Ansaugkanal 11 kann auch in mehrere die Luft von Ansaugöffnungen zu dem Hohlraum 10 führende Röhren oder Schläuche umfassen, die an unterschiedlichen Stellen des Schuhs ausgebildet sein können. Auch die Luftzuführeinrichtung 13 kann einen oder mehrere in den Hohlraum 10 mündende Kanäle oder Leitungen umfassen. Die von dem Hohlraum 10 ausgehenden Kanäle der Luftzuführeinrichtung 13 können in Öffnungen an der Oberseite 4 der Sohlenkonstruktion 3 münden. Bei einer Ausführungsform wird die Luft ausgehend von dem Hohlraum 10 zunächst in einen Kanal der Luftzuführeinrichtung 13 gedrückt. Der Kanal verzweigt sich anschließend in mehrere Unterkanäle, die wiederum an Öffnungen an der Oberseite der Zwischensohle 6 enden. Eine auf der Zwischensohle 6 aufgebrachte Deckschicht besteht beispielsweise aus einer Brandsohle, die an denjenigen Stellen, an denen die Kanäle an der Oberseite der Zwischenschicht enden, ebenfalls durchgehende Öffnungen aufweist, die dann in den Innenraum des Schuhs münden. Sofern die Deckschicht 7 aus mehreren aufeinanderliegenden Schichten, einschließlich der Brandsohle, besteht, so weist jede dieser Schichten miteinander korrespondierende Öffnungen auf, die für eine Verbindung der Luftzuführeinrichtung 13 mit dem Schuhinnenraum sorgen. Es sind auch Ausführungsformen denkbar, bei denen der Ansaugkanal 11 und die Luftzuführeinrichtung 13 nicht mit separaten Öffnungen des Hohlraums verbunden sind, sondern jeweils mit einer Sammelleitung, die an einer Öffnung in den Hohlraum 10 mündet. An der Stelle, an der sich die Sammelleitung in den Ansaugkanal und die Luftzuführeinrichtung verzweigt, befindet sich ein Ventil, welches in Abhängigkeit von den Druckverhältnissen (Kompression oder Expansion) im Hohlraum und in der Sammelleitung entweder die Verbindung zwischen Sammelleitung und Ansaugkanal oder eine Verbindung zwischen Sammelleitung und Luftzuführeinrichtung herstellt. Es sind darüber hinaus auch Ausführungsformen denkbar, bei denen die Luftzuführeinrichtung eine Leitung umfasst, die den Hohlraum 10 im Fersenbereich 9 mit einem unter dem Ballenbereich oder Zehenbereich angeordneten, in der Zwischenschicht 6 und/oder der Deckschicht 7 ausgebildeten Verteilerhohlraum verbindet, wobei dieser Verteilerhohlraum beispielsweise mit einem offenporigen Material oder einem luftdurchlässigen weitmaschigen, aber mechanisch stabilen Gewebe oder Fließ gefüllt ist, so dass sich die über die Leitung vom Hohlraum 10 zugeführte Luft innerhalb des Verteilerhohlraums im Ballenbereich verteilen kann. Die über diesem Verteilerhohlraum angeordneten Schichten enthalten dann durchgehende Löcher, aus denen die in dem Verteilerhohlraum verteilte Luft in den Schuhinnenraum austritt. Eine solche Anordnung ist beispielsweise aus der Druckschrift EP 2 218 348 A1 bekannt.

Bei dem erfindungsgemäßen Schuh, von dem ein bevorzugtes Ausführungsbeispiel in Figur 1 schematisch dargestellt ist, hat die Sohlenkonstruktion 3 zumindest im Fersenbereich 9 einen Mehrschichtaufbau, der wenigstens die Laufsohlenschicht 5, die Zwischenschicht 6 aus einem kompressiblen Material und eine Deckschicht, die eine über dem Hohlraum 10 angeordnete Schicht aus einem biegesteifen Material umfasst, umfasst. Die Schicht aus dem biegesteifen Material bildet eine den Hohlraum 10 überdeckende biegesteife Platte 8. Die biegesteife Platte 8 des Ausführungsbeispiels gemäß Figur 1 überdeckt den Hohlraum 10 und ist lediglich im Fersenbereich 9 ausgebildet. Bei alternativen Ausführungsformen kann sich die biegesteife Platte auch über den Fersenbereich 9 hinaus erstrecken. Die Deckschicht 7 kann aus mehreren Schichten bestehen, von denen eine die Schicht aus dem biegesteifen Material ist. Bei anderen Ausführungsformen kann die Deckschicht 7 auch vollständig aus dem biegesteifen Material bestehen. Bei bevorzugten Ausführungsformen umfasst die Deckschicht 7 die Brandsohle. Bei anderen Ausführungsformen kann die Brandsohle über einer separaten Schicht aus dem biegesteifen Material, welche die biegesteife Platte bildet, angeordnet sein.

Figur 2 zeigt eine schematische Schnittansicht durch die Sohlenkonstruktion entlang der Ebene A-A gemäß Figur 1. Bei dieser Ausführungsform umfasst die Sohlenkonstruktion 3 eine Laufsohlenschicht 5, die unterhalb des Hohlraums 10 eine Auswölbung 18 derart aufweist, dass die Laufsohlenschicht nach unten vorsteht, so dass der Hohlraum 10 vergrößert wird. Die Sohlenkonstruktion 3 umfasst ferner eine Zwischenschicht 6 aus einem kompressiblen Material. Der Hohlraum 10 erstreckt sich horizontal über einen überwiegenden Teil der Fläche des Fersenbereichs 9, so dass zwischen den seitlichen und fersenseitigen Außenrändern der Sohlenkonstruktion 3 und dem Hohlraum 10 ein Steg 16 aus dem kompressiblen Material der Zwischenschicht (oder auch aus den kompressiblen Materialien mehrerer übereinander angeordneter Zwischenschichten - nicht in Figur 2 dargestellt) verbleibt. Figur 2 zeigt einen Schnitt durch die seitlichen Abschnitte des Stegs 16. Der Steg 16 erstreckt sich vertikal über die Höhe des Hohlraums 10. Die mittlere Breite des Stegs 16 beträgt höchstens 20 % der quer zur Laufrichtung gemessenen Maximalbreite des Fersenbereichs 9. Bei einer bevorzugten Ausführungsform beträgt die mittlere Stegbreite etwa 14 - 17 % der quer zur Laufrichtung gemessenen Maximalbreite des Fersenbereichs. Bei dem in Figur 2 gezeigten Ausführungsbeispiel wird die Oberseite 23 des Hohlraums 10 von der Unterseite der Deckschicht 7 und die Bodenseite 24 des Hohlraums 10 von der Oberseite der Laufsohlenschicht 5 gebildet.

Das kompressible Material der Zwischenschicht 6 (oder - bei anderen Ausführungsformen - die kompressiblen Materialien der Zwischenschichten) weist zumindest im Bereich des Stegs 16 eine durchschnittliche Härte zwischen 30 und 55 Shore-A auf. Vorzugsweise weist es eine durchschnittliche Härte zwischen 45 und 55 Shore-A auf. Bei bevorzugten Ausführungsformen ist das kompressible Material ein viskoelastisches Kunststoffmaterial, das bei einer sich an eine Kompression sprunghaft anschließenden vollständigen Entlastung (plötzliches Abheben des Fußes von der Bodenfläche) innerhalb einer Zeitdauer von 0,3 s eine Rückstellung von mindestens 80 %, vorzugsweise mindestens 90 % zeigt. Eine Zeitdauer von 0,3 s für die Bestimmung der Rückstellung wurde gewählt, weil diese Zeit etwa derjenigen Zeit entspricht, die bei hoher Schrittfrequenz für die Expansion zur Verfügung steht. Als kompressibles Material für die Zwischenschicht werden vorzugsweise Polyurethanschaum, Ethylvinylacetat (EVA) oder - vorzugsweise - expandiertes thermoplastisches Polyurethan (eTPU) mit geschlossen-zelligem Schaum verwendet. Bei einer Ausführungsform besteht die Zwischenschicht aus einem Polyurethanschaum mit einer Dichte zwischen 0,45 und 0,5 g/cm³. Bevorzugt ist ein Kunststoff, dessen Verformung auch nach einer großen Anzahl von Be- und Entlastungen noch nahezu vollständig reversibel bleibt. Besonders bevorzugt ist ein expandiertes thermoplastisches Polyurethan (eTPU) mit hohem Rückstellvermögen, das eine (durch Kugelrückpralltest nach DIN EN ISO 8307 gemessene) hohe Rückprall-Elastizität mit einer Rücksprunghöhe von über 45 % aufweist.

Bei dem in Figur 2 dargestellten Ausführungsbeispiel umfasst die Deckschicht 7 eine auf einer Auflagefläche 17 des Stegs 16 der Zwischenschicht 6 aufliegende biegesteife Platte 8 aus einem biegesteifen Material und eine darüber angeordnete Brandsohle 15, die (beispielsweise an einem Zwickeinschlag 21) mit dem Material des Schafts 2 verbunden ist. Die Schicht aus dem biegesteifen Material, die die biegesteife Platte 8 bildet, ist vorzugsweise mit der Auflagefläche 17 des Stegs 16 verklebt. Die Brandsohle 15 ist auf die biegesteifen Platte 8 aufgeklebt. Hinsichtlich der Verbindung von Brandsohle 15 und Schaft 2 sind unterschiedliche Ausführungsformen denkbar, die allerdings im Zusammenhang mit der vorliegenden Erfindung von untergeordneter Bedeutung sind. Beispielsweise kann die Brandsohle 15 mit dem Material des Schafts 2 in einem Bereich, in dem die Materialien flach zulaufen (Zwickeinschlag 21), verklebt sein. Bei einer sogenannten gestrobelten Machart, die nicht dargestellt ist, wird das Material des Schafts mit dem Material der Brandsohle in spezieller Weise vernäht. Über der Brandsohle 15 kann eine (in Figur 2 nicht dargestellte) Decksohle als weiterer Bestandteil der Deckschicht 7 angeordnet sein. Die Decksohle kann eine Polsterschicht aus einem weichen Material und/oder eine oberseitig an die Form der Ferse angepasste Schicht umfassen.

Figur 3 zeigt schematisch eine alternative Ausführungsform der Sohlenkonstruktion 3. Die Laufsohlenschicht 5 einschließlich der Vorwölbung 18 und die Stege 16 der Zwischenschicht 6 sind wie bei der Ausführungsform gemäß Figur 2 ausgebildet. Die Luftpumpvorrichtung umfasst bei der in Figur 3 dargestellten Ausführungsform eine Blase 20 aus einem elastischen Kunststoffmaterial, die den Hohlraum 10 im Wesentlichen ausfüllt. Die Blase 20 liegt bei diesem Ausführungsbeispiel an der Oberseite der Laufsohlenschicht 5, an den Innenwandungen der Stege 16 und an der Unterseite der Deckschicht 7 an. Die biegesteife Platte 8 der Deckschicht 7 wird durch die Brandsohle 15 selbst gebildet. Das Material des Schafts 2 ist beispielsweise mit der Unterseite der Brandsohle 15 verklebt, wobei der Verbund aus Schaft 2 und Brandsohle 15 auf die Zwischenschicht 6, das heißt im Fersenbereich 9 auf die Auflageflächen 17 des Stegs 16 der Zwischenschicht 6 aufgeklebt ist. Über der Brandsohle 15 ist eine Decksohle 19 aus einem weichen Material angeordnet. Figur 3 ist lediglich eine schematische Darstellung, die den Verbund zwischen Schaft 2 und Brandsohle 15 nur vereinfacht wiedergibt. Tatsächlich werden die Brandsohle 15 und das Material des Schafts 2 üblicherweise unter Verwendung eines sogenannten Zwickeinschlags, wie er in Figur 2 dargestellt ist, miteinander verklebt.

Bei den in den Figuren 2 und 3 dargestellten Ausführungsformen erstreckt sich der Hohlraum 10 über die gesamte Höhe der Zwischenschicht 6 im Fersenbereich 9. Es sind allerdings auch Ausführungsformen denkbar, bei denen das Material der Zwischenschicht 6 (oder einer von mehreren Zwischenschichten) auch über dem Hohlraum 10 und unterhalb der Deckschicht 7 und/oder unter dem Hohlraum 10 und über der Laufsohlenschicht 5 angeordnet sein kann. Dies kann insbesondere dann der Fall sein, wenn mehrere Zwischenschichten vorgesehen sind.

Bei einer bevorzugten Ausführungsform, insbesondere bei einer Ausführungsform, welche die in Figur 3 gezeigte Blase 20 verwendet, können in dem Hohlraum 10 gerade und/oder gebogene Biegestäbe zwischen der Oberseite 23 und der Bodenseite 24 des Hohlraums 10 angeordnet sein, die derart mit dem an die Oberseite 23 bzw. die Bodenseite 24 angrenzenden Material verbunden sind, dass sie gegenüber der Horizontalen geneigt sind, wobei die Biegestäbe beim Zusammendrücken des Hohlraums 10 elastisch deformiert werden.

Figur 4 skizziert eine Ausführungsform, bei der Biegestäbe 22 innerhalb einer Blase 20, die einen Hohlraum 10 ausfüllt, angeordnet sind. Bei dieser schematischen Schnittdarstellung sind zur Vereinfachung lediglich zwei Biegestäbe 22 gezeigt, von denen der eine (schraffierte) Biegestab 22 sich in der Schnittebene und der andere hinter der Schnittebene befindet. Die Biegestäbe 22 bestehen vorzugsweise aus dem Material der Blase, also einem elastischen Kunststoff. Sie sind derart mit der Wandung der Blase 20 verbunden, dass sie gegenüber der Horizontalen geneigt sind. Bei dem schematisch dargestellten Ausführungsbeispiel sind die Biegestäbe 22 nicht gerade, sondern gebogen, so dass sie beim Zusammendrücken des Hohlraums 10 und somit auch der Blase 20 in bestimmter vorgegebener Weise deformiert werden.

Im Rahmen des Erfindungsgedankens sind zahlreiche alternative Ausführungsformen dankbar. Beispielsweise können in dem Hohlraum 10 zwei oder mehr Blasen mit jeweils zugehörigen Ansaugkanälen und Luftzuführeinrichtungen vorgesehen sein, oder der Hohlraum 10 kann durch Wandungen in zwei oder mehr Teilhohlräume mit jeweils zugehörigen Ansaugkanälen und Luftzuführeinrichtungen aufgeteilt sein.

## Patentansprüche

1. Schuh (1) mit einer Sohlenkonstruktion (3), deren Oberseite (4) einem Schuhinnenraum (14) zugewandt ist, und mit einer Luftpumpvorrichtung zum Einblasen von Luft in den Schuhinnenraum (14),
wobei die Luftpumpvorrichtung
einen in einem Hohlraum (10) in einem Fersenbereich (9) der Sohlenkonstruktion (3) ausgebildeten Balg,
einen mit dem Balg verbundenen Ansaugkanal (11) zum Transportieren von Luft von einer Ansaugöffnung (12) in den Balg und
eine mit dem Balg verbundene Luftzuführeinrichtung (13) zum Weiterleiten von Luft aus dem Balg in den Schuhinnenraum (14)
aufweist,
wobei die Sohlenkonstruktion (3) zumindest in dem Fersenbereich (9) einen Mehrschichtaufbau hat, der
wenigstens eine Deckschicht (7), die eine über dem Hohlraum (10) angeordnete Schicht aus einem biegesteifen Material umfasst,
wenigstens eine den Hohlraum (10) enthaltende Zwischenschicht (6) aus einem kompressiblen Material und
wenigstens eine unter dem Hohlraum (10) angeordnete Laufsohlenschicht (5)
umfasst,
wobei die Schicht aus dem biegesteifen Material eine den Hohlraum (10) überdeckende biegesteife Platte (8) bildet,
wobei sich der Hohlraum (10) horizontal über einen überwiegenden Teil der Fläche des Fersenbereichs (9) erstreckt, so dass zwischen den seitlichen und fersenseitigen Außenrändern der Sohlenkonstruktion (3) und dem Hohlraum (10) ein Steg (16) aus dem kompressiblen Material bzw. den kompressiblen Materialien der wenigstens einen Zwischenschicht (6) verbleibt, wobei sich der Steg (16) vertikal über die Höhe des Hohlraums (10) erstreckt und die mittlere Stegbreite höchstens 20 % der quer zur Laufrichtung gemessenen Maximalbreite des Fersenbereichs (9) beträgt,
wobei der Hohlraum (10) eine durchschnittliche Höhe von mindestens 4 mm aufweist, und
wobei das kompressible Material zumindest im Bereich des Stegs (16) eine durchschnittliche Härte zwischen 30 und 55 Shore-A aufweist.

2. Schuh nach Anspruch 1, **dadurch gekennzeichnet, dass** das kompressible Material eine durchschnittliche Härte zwischen 45 und 55 Shore-A aufweist.

3. Schuh nach Anspruch 1 oder 2, **dadurch gekennzeichnet, dass** der Hohlraum (10) eine durchschnittliche Höhe von mindestens 6 mm aufweist.

4. Schuh nach einem der Ansprüche 1 - 3, **dadurch gekennzeichnet, dass** das kompressible Material ein viskoelastisches Material ist, das bei einer sich an eine Kompression sprunghaft anschließenden vollständigen Entlastung innerhalb einer Zeitdauer von 0,3 s eine Rückstellung von mindestens 80 % zeigt.

5. Schuh nach Anspruch 4, **dadurch gekennzeichnet, dass** das kompressible Material bei einer sich an eine Kompression sprunghaft anschließenden vollständigen Entlastung innerhalb einer Zeitdauer von 0,3 s eine Rückstellung von mindestens 90 % zeigt.

6. Schuh nach einem der Ansprüche 1 - 5, **dadurch gekennzeichnet, dass** der Steg (16) an seiner Oberseite eine breite Auflagefläche (17) für die wenigstens eine Deckschicht (7) aufweist und die Stegbreite sich ausgehend von der breiten Auflagefläche (17) nach unten verringert, wobei die an den Hohlraum angrenzende Innenfläche des Stegs (16) nach außen zurücktritt.

7. Schuh nach Anspruch6, **dadurch gekennzeichnet, dass** die Breite der Auflagefläche (17) im Bereich zwischen 9 mmm und 18 mm liegt, wobei bei kleineren Schuhgrößen ein geringerer Wert und bei größeren Schuhgrößen ein größerer Wert bevorzugt wird.

8. Schuh nach Anspruch 6 oder 7, **dadurch gekennzeichnet, dass** sich die Stegbreite ausgehend von der breiten Auflagefläche (17) nach unten zunächst stark und dann mit größerem Abstand von der Auflagefläche weniger verringert, so dass die Innenfläche bogenförmig nach außen zurücktritt.

9. Schuh nach einem der Ansprüche 6 - 8, **dadurch gekennzeichnet, dass** sich die Stegbreite ausgehend von der breiten Auflagefläche (17) nach unten in einem oberen Teilbereich verringert und dann in einem unteren Teilbereich wieder erhöht, wobei der obere und der untere Teilbereich jeweils 20 - 50 % der Höhe des Hohlraums (10) einnehmen.

10. Schuh nach einem der Ansprüche 1 - 9, **dadurch gekennzeichnet, dass** die biegesteife Platte (8) eine Biegesteifigkeit aufweist, bei der eine mittig einwirkende Kraft von 1000 N bei Auflage der biegesteifen Platte (8) an ihren Rändern eine Durchbiegung von höchstens 10 % der Breite der Platte (8) bewirkt.

11. Schuh nach einem der Ansprüche 1 - 10, **dadurch gekennzeichnet, dass** sich die unter dem Hohlraum (10) angeordnete Laufsohlenschicht (5) und gegebenenfalls die zwischen dem Hohlraum (10) und der Laufsohlenschicht (5) angeordneten Teile der Zwischenschicht (6) nach unten vorwölben, so dass der Hohlraum (10) nach unten erweitert ist.

12. Schuh nach einem der Ansprüche 1 - 11, **dadurch gekennzeichnet, dass** der mit dem Balg verbundene Ansaugkanal (11) zum Transportieren von Luft von einer Ansaugöffnung (12) in den Balg eine Mindestquerschnittsfläche von 3 mm², für Schuhgrößen ab etwa 25 cm Länge eine Mindestquerschnittsfläche von 4 mm², aufweist.

13. Schuh nach Anspruch 12, **dadurch gekennzeichnet, dass** die Ansaugöffnung (12) mit einem Schmutzabweisgitter überspannt ist und eine gegenüber der Mindestquerschnittsfläche des Ansaugkanals vergrößerte Mindestfläche aufweist, um dadurch die durch das Schmutzabweisgitter verursachte Erhöhung des Strömungswiderstand zu kompensieren.

14. Schuh nach einem der Ansprüche 1 - 13, **dadurch gekennzeichnet, dass** die Deckschicht (7) über der Schicht aus dem biegesteifen Material eine eine Polsterschicht aus einem weicheren Material und/oder eine oberseitig an die Form der Ferse angepasste Schicht aufweisende Decksohle umfasst.

15. Schuh nach einem der Ansprüche 1 - 14, **dadurch gekennzeichnet, dass** der in dem Hohlraum (10) der Sohlenkonstruktion (3) ausgebildete Balg eine in dem Hohlraum (10) eingelassene Blase (20) aus einem elastischen Kunststoffmaterial umfasst, wobei der Ansaugkanal (11) wenigstens einen in die Blase (20) mündenden ersten Kunststoffschlauch und die Luftzuführeinrichtung (13) wenigstens einen mit der Blase (20) verbundenen zweiten Kunststoffschlauch umfasst.

16. Schuh nach Anspruch 15, **dadurch gekennzeichnet, dass** die Blase (20), der wenigstens eine erste Kunststoffschlauch und der wenigstens eine zweite Kunststoffschlauch einstückig aus dem elastischen Kunststoffmaterial hergestellt und in den Hohlraum (10) der wenigstens einen Zwischenschicht (6) aus dem kompressiblen Material eingelassen sind.

17. Schuh nach Anspruch 15 oder 16, **dadurch gekennzeichnet, dass** in der Blase (20) gerade und/oder gebogene Biegestäbe (22) angeordnet sind, die an der an die Oberseite (23) des Hohlraums (10) angrenzenden Wandung der Blase (20) und an der an die Bodenseite (24) des Hohlraums (10) angrenzenden Wandung der Blase (20) derart befestigt sind, dass sie gegenüber der Horizontalen geneigt sind, wobei die Biegestäbe (22) beim Zusammendrücken der Blase (20) elastisch deformiert werden.

## Claims

1. A shoe (1) comprising a sole structure (3) having a top side (4) facing a shoe interior (14), and an air-pumping device for blowing air into the shoe interior (14),
the air-pumping device comprising a
bellows formed in a cavity (10) in a heel region (9) of the sole structure (3),
an intake channel (11) connected to the bellows for transporting air to the bellows from an intake opening (12), and
an air supply device (13) connected to the bellows for forwarding air from the bellows into the shoe interior (14) ;
the sole structure (3) having, at least in the heel region (9), a multilayer structure comprising
at least one cover layer (7) comprising a layer of a bending stiff material arranged over the cavity (10),
at least one intermediate layer (6) of a compressible material, the intermediate layer (6) containing the cavity (10), and
at least one outsole layer (5) arranged below the cavity (10) ;
the layer of the bending stiff material forming a bending stiff plate (8) that overlaps the cavity (10),
wherein the cavity (10) extends horizontally over most of the surface of the heel region (9) so that a support strip (16) of the compressible material or materials of the at least one intermediate layer (6) remains between the cavity (10) and the lateral and rear outside edges of the sole structure (3), wherein the support strip (16) extends vertically over the full height of the cavity (10) and the average width of the support strip is not more than 20% of the maximum width of the heel region (9) measured transversely to the walking direction;
wherein the cavity (10) has an average height of at least 4 mm, and
wherein the compressible material has an average hardness between 30 and 55 Shore-A at least in the region of the support strip (16).

2. The shoe according to claim 1, **characterised in that** the compressible material has an average hardness between 45 and 55 Shore-A.

3. The shoe according to claim 1 or 2, **characterised in that** the cavity (10) has an average height of at least 6 mm.

4. The shoe according to any one of claims 1 - 3, **characterised in that** the compressible material is a viscoelastic material which exhibits a recovery of at least 80% within a period of 0.3 s when a load thereon is abruptly removed entirely following a compression.

5. The shoe according to claim 4, **characterised in that** the compressible material exhibits a recovery of at least 90 % within a period of 0.3 s when a load thereon is abruptly removed entirely following a compression.

6. The shoe according to any one of claims 1 - 5, **characterised in that** the top side of the support strip (16) comprises a wide support surface (17) for the at least one cover layer (7), and the strip width decreases downwardly starting from the wide support surface (17), wherein the inner surface of the strip (16) which borders the cavity recedes to the outside.

7. The shoe according to claim 6, **characterised in that** the width of the support surface (17) is in the range between 9 mm and 18 mm, wherein a smaller value for smaller shoe sizes and a larger value for larger shoe sizes is preferred.

8. The shoe according to claim 6 or 7, **characterised in that** starting from the wide support surface (17) the strip width initially decreases strongly and then decreases less with increasing distance from the support surface, so that an interior surface is formed that arches outwards.

9. The shoe according to any one of claims 6 - 8, **characterised in that** starting from the wide support surface (17) the strip width decreases downwardly in an upper subregion and then increases again in a lower subregion, wherein the upper and the lower subregions each occupy 20 - 50 % of the height of the cavity (10).

10. The shoe according to any one of claims 1 - 9, **characterised in that** the bending stiff plate (8) has a bending stiffness with which a force of 1000 N acting on the middle of the bending stiff plate (8) that is supported at its edges causes a deflection of not more than 10% of the width of the plate (8).

11. The shoe according to any one of claims 1 - 10, **characterised in that** the outsole layer (5) arranged below the cavity (10) and, if present, the parts of the intermediate layer (6) arranged between the cavity (10) and the outsole layer (5) protrude downwards, so that the cavity (10) is extended downwards.

12. The shoe according to any one of claims 1 - 11, **characterised in that** the intake channel (11) connected to the bellows for transporting air from an intake opening (12) to the bellows has a minimum cross sectional area of 3 mm², for shoe sizes longer than about 25 cm a minimum cross sectional area of 4 mm².

13. The shoe according to claim 12, **characterised in that** the intake opening (12) is screened with a with a dirt-repellent mesh and has a larger minimum area than the minimum cross sectional area of the intake channel to compensate for the greater flow resistance caused by the dirt-repellent mesh.

14. The shoe according to any one of claims 1 - 13, **characterised in that** the cover layer (7) over the layer of bending stiff material comprises a cushion layer made from a softer material and/or a cover sole with a layer that has been adapted on top to the shape of the heel.

15. The shoe according to any one of claims 1 - 14, **characterised in that** the bellows formed in the cavity (10) of the sole structure (3) comprises a bladder (20) made from an elastic plastic material which is inserted in the cavity (10), wherein the intake channel (11) comprises at least one first plastic pipe which opens into the bladder (20), and the air supply device (13) comprises at least one second plastic pipe which is connected to the bladder (20).

16. The shoe according to claim 15, **characterised in that** the bladder (20), the at least one first plastic pipe and the at least one second plastic pipe are manufactured as a single part from the elastic plastic material and inserted in the cavity (10) in the at least one intermediate layer (6) of the compressible material.

17. The shoe according to claim 15 or 16, **characterised in that** straight and/or curved bending rods (22) are arranged inside the bladder (20) and are fastened to the wall of the bladder (20) adjacent to the top side (23) of the cavity (10) and to the wall of the bladder (20) adjacent to the bottom side (24) of the cavity (10) in such manner that they are inclined relative to the horizontal, and the bending rods (22) are deformed elastically when the bladder (20) is squeezed.

## Revendications

1. Chaussure (1) avec une structure de semelle (3), dont le côté supérieur (4) est tourné vers un espace intérieur de chaussure (14) et avec un dispositif de pompe à air pour injecter de l'air dans l'espace intérieur de la chaussure (14),
le dispositif de pompe à air comportant
un soufflet constitué dans un espace creux (10) dans une zone de talon (9) de la structure de semelle (3),
un conduit d'aspiration (11) relié au soufflet pour transporter de l'air d'une ouverture d'aspiration (12) dans le soufflet, et
un dispositif d'alimentation d'air (13) relié au soufflet pour transmettre de l'air du soufflet dans l'espace intérieur de la chaussure (14),
la structure de semelle (3) possédant au moins dans la zone de talon (9) une structure multicouche, qui comprend
au moins une couche de couverture (7), qui comprend une couche dans un matériau résistant à la flexion disposée sur l'espace creux (10),
au moins une couche intercalaire (6) dans un matériau compressible contenant l'espace creux (10),
et
au moins une couche de semelle première (5) disposée sous l'espace creux (10),
la couche en matériau résistant à la flexion formant une plaque résistant à la flexion (8) recouvrant l'espace creux (10),
l'espace creux (10) s'étendant horizontalement sur une partie prédominante de la surface de la zone d'emboîtage (9) de telle sorte qu' une tige (16) en matériau compressible ou en matériaux compressibles d'au moins une couche intercalaire (6) demeure entre les bords extérieurs latéraux et côté emboîtage de la structure de semelle (3) et l'espace creux (10), la tige (16) s'étendant verticalement sur la hauteur de l'espace creux (10) et la largeur de tige moyenne étant au maximum 20 % de la largeur maximale de la zone d'emboîtage (9) mesurée en diagonale par rapport au sens de la marche,
l'espace creux (10) comportant une hauteur moyenne d'au moins 4 mm, et
le matériau compressible comportant au moins dans la zone de la tige (16) une dureté moyenne se situant entre 30 et 55 Shore-A.

2. Chaussure selon la revendication 1, **caractérisée en ce que** le matériau compressible comporte une dureté moyenne se situant entre 45 et 55 Shore-A.

3. Chaussure selon la revendication 1 ou 2, **caractérisée en ce que** l'espace creux (10) comporte une hauteur moyenne d'au moins 6 mm.

4. Chaussure selon l'une quelconque des revendications 1 - 3, **caractérisée en ce que** le matériau compressible est un matériau viscoélastique, qui présente une remise à l'état initial d'au moins 80 % dans une durée de 0,3 s lors d'un délestage complet faisant suite brusquement à une compression.

5. Chaussure selon la revendication 4, **caractérisée en ce que** le matériau compressible présente une remise à l'état initial d'au moins 90 % dans une durée de 0,3 s lors d'un délestage complet faisant suite brusquement à une compression.

6. Chaussure selon l'une quelconque des revendications 1 - 5, **caractérisée en ce que** la tige (16) comporte sur son côté supérieur une surface d'appui large (17) pour au moins une couche de couverture (7) et la largeur de tige se réduit vers le bas en partant de la surface d'appui large (17), la surface intérieure de la tige (16) adjacente à l'espace creux reculant vers l'extérieur.

7. Chaussure selon la revendication 6, **caractérisée en ce que** la largeur de la surface d'appui (17) se situe dans une plage entre 9 mm et 18 mm, une valeur plus faible étant préférée pour des pointures plus petites et une valeur plus grande pour des pointures plus grandes.

8. Chaussure selon la revendication 6 ou 7, **caractérisée en ce que** la largeur de tige se réduit d'abord fortement vers le bas en partant de la surface d'appui large (17) et ensuite moins avec une distance plus importante de la surface d'appui de telle sorte que la surface intérieure recule vers l'extérieur en forme cintrée.

9. Chaussure selon l'une quelconque des revendications 6 - 8, **caractérisée en ce que** la largeur de tige se réduit vers le bas dans une partie de zone supérieure en partant de la surface d'appui large (17) et augmente à nouveau ensuite dans une partie de zone inférieure, la partie de zone supérieure et la partie de zone inférieure occupant respectivement 20 - 50 % de la hauteur de l'espace creux (10).

10. Chaussure selon l'une quelconque des revendications 1 - 9, **caractérisée en ce que** la plaque résistante à la flexion (8) présente une résistance flexionnelle pour laquelle une force agissant de façon centrale de 1000 N entraîne une déformation flexionnelle d'un maximum de 10 % de la largeur de la plaque (8) lors de l'appui de la plaque résistante à la flexion (8) sur ses bords.

11. Chaussure selon l'une quelconque des revendications 1 - 10, **caractérisée en ce que** la couche de semelle première (5) disposée sous l'espace creux (10) et le cas échéant les parties de la couche intercalaire (6) disposées entre l'espace creux (10) et la couche de semelle première (5) font protrusion vers le bas de telle sorte que l'espace creux (10) s'élargit vers le bas.

12. Chaussure selon l'une quelconque des revendications 1 - 11, **caractérisée en ce que** le conduit d'aspiration (11) relié au soufflet pour transporter de l'air d'une ouverture d'aspiration (12) dans le soufflet comporte une surface de section minimale de 3 mm² et une surface de section minimale de 4 mm² pour des pointures à partir d'environ 25 cm de longueur.

13. Chaussure selon la revendication 12, **caractérisée en ce que** l'ouverture d'aspiration (12) est recouverte d'une grille antisalissure et comporte une surface minimale agrandie par rapport à la surface de section minimale du conduit d'aspiration pour compenser de ce fait l'augmentation de la résistance à l'écoulement par la grille antisalissure.

14. Chaussure selon l'une quelconque des revendications 1 - 13, **caractérisée en ce que** la couche de couverture (7) sur la couche en matériau résistant à a flexion comprend une semelle intérieure comportant une couche de rembourrage en matériau plus mou et/ou une couche adaptée côté supérieur à la forme d'emboîtage.

15. Chaussure selon l'une quelconque des revendications 1 - 14, **caractérisée en ce que** le soufflet constitué dans l'espace creux (10) de la structure de semelle (3) comprend une bulle (20) encastrée dans l'espace creux (10), le conduit d'aspiration (11) comprenant au moins un premier tube de matière plastique débouchant dans la bulle (20) et le dispositif d'alimentation en air (13) comprenant au moins un deuxième tube de matière plastique relié à la bulle (20).

16. Chaussure selon la revendication 15, **caractérisée en ce que** la bulle (20), au moins un premier tube de matière plastique et au moins un deuxième tube de matière plastique sont fabriqués en une seule pièce à partir d'un matériau à base de matière plastique et sont encastrés dans l'espace creux (10) d'au moins une couche intercalaire (6) en matériau compressible.

17. Chaussure selon la revendication 15 ou 16, **caractérisée en ce que** des barrettes flexibles droites/ou courbes (22) sont disposées dans la bulle (20) qui sont fixées à la paroi de la bulle (20), adjacente au côté supérieur (23) de l'espace creux (10) et à la paroi de la bulle (20) adjacente au fond (24) de l'espace creux (10) de telle manière qu'elles sont inclinées par rapport à l'horizontale, les barrettes flexibles (22) subissant une déformation élastique lors de la compression de la bulle (20).
